# FASCICULE DE BREVET EUROPEEN

(11) **EP 1 305 230 B1**
(45) Date de publication et mention de la délivrance du brevet: **29.09.2004**
(21) Numéro de dépôt: 01954071.5
(22) Date de dépôt: 11.07.2001
(51) Int. Cl.: B65D 51/30, B65D 51/20, B65D 43/16

(54) **DISPOSITIF D'OBTURATION REVERSIBLE POUR RECIPIENT**
BEHÄLTERVERSCHLUSSVORRICHTUNG
REVERSIBLE CLOSURE DEVICE FOR CONTAINER

(30) Priorité: 04.08.2000 FR 0010361
(43) Date de publication de la demande: 02.05.2003
(73) Titulaire: Platre, David, 69150 Decines (FR); van Caeneghem, Jacky, 7700 Mouscron (BE); Kesteloot, Benoit, 7700 Mouscron (BE); Deldaele, Roger, 7711 Mouscron-Dottignies (BE)
(72) Inventeur: Platre, David, 69150Decines (FR)
(74) Mandataire: Vuillermoz, Bruno
(86) Numéro de dépôt international: PCT/FR2001/002231
(87) Numéro de publication internationale: WO 2002/012086

(56) Documents cités:
- WO-A-96/12663
- AT-B- 348 409
- DE-U- 8 306 935
- FR-A- 587 800
- FR-A- 998 154
- GB-A- 1 397 242
- JP-A- 10 297 666

## Description

L'invention concerne un dispositif ou organe destiné à assurer la fermeture d'un récipient de manière générale selon le préambule de la revendication 1, et d'un emballage en particulier. Le document FR 587800A décrit un tel dispositif.

L'invention a plus particulièrement trait à un organe de fermeture, susceptible d'assurer, outre sa fonction première d'obturation effective de l'ouverture du récipient auquel il est solidarisé ou rapporté, également un rôle actif qui peut être de différente nature, et notamment déshumidifiant, réhydratant, absorbeur d'oxygène, absorbeur ou émetteur de dioxyde de carbone, absorbeur ou diffuseur d'odeur(s), voire développer des propriétés anti-moisissures.

Il es bien connu aujourd'hui de mettre en oeuvre dans certains domaines d'application des produits déshydratants ou déshumidificateurs, visant à absorber l'humidité contenu dans un volume déterminé. En effet, pour un certain nombre de produits ou d'applications, l'humidité ambiante s'avère rédhibitoire et doit donc être évitée à tout prix.

Dans le domaine alimentaire, le problème peut également se poser dès lors que l'on fait appel à des produits pulvérulents, tels que par exemple du chocolat en poudre pour le petit déjeuner, le lait en poudre, les flocons de pomme de terre pour la réalisation de purée, etc...

Aussi longtemps que l'emballage contenant ces produits n'a pas été ouvert, ceux-ci sont le plus souvent maintenus de manière étanche, à l'abri notamment de l'humidité, par exemple par operculage.

Cependant, dès lors que l'emballage est ouvert pour la première fois, induisant nécessairement l'arrachage à tout le moins partiel de l'opercule, le mode de fermeture généralement mis en oeuvre ne permet plus d'assurer cette étanchéité par rapport à l'air ambiant, et partant par rapport à l'humidité qu'il contient, de sorte qu'il se forme une agglomération de la poudre, et de manière générale de la matière sèche, se présentant sous la forme de grumeaux, et parallèlement il est observé une perte d'arôme du produit.

Afin de surmonter cet inconvénient, différentes solutions ont été proposées.

La première d'entre elles consiste à réaliser des emballages de petites dimensions, par exemple de type monodose, en vue d'une consommation rapide, et notamment immédiate du contenu de chaque dose dès son ouverture. On s'affranchit incontestablement de la sorte de l'action de l'humidité sur le produit qu'elle contient.

Ce faisant, pour une quantité déterminée de consommable, on augmente de manière significative le coût relatif au seul emballage. A tel point que pour certains produits, l'emballage revient plus cher que le produit lui-même.

Pour d'autres applications, tel que par exemple les flocons de pomme de terre, on a proposé de commercialiser au sein d'un emballage plus important, des sachets correspondants à la consommation moyenne d'une, deux ou d'un nombre limité de personnes. De sorte qu'à nouveau, le produit n'est pas soumis à l'humidité car immédiatement consommé.

Certes, cette solution conserve le produit non consommé hors de l'action de l'humidité, mais cependant induit également un surenchérissement des coûts.

On a également proposé d'intégrer au fond des bouchons traditionnels, un agent déshumidificateur susceptible ainsi, après refermeture du récipient au moyen dudit bouchon, d'exercer une action visant à absorber l'humidité de l'air ayant pénétré à l'intérieur du volume dudit récipient, libéré par la consommation partielle de son contenu.

Cependant, le risque d'entrée en contact du produit stocké dans le récipient avec l'agent déshumidificateur ou dessicant n'est pas nul, et pour des questions d'ordre hygiéniques et de toxicité, on souhaite à tout prix s'affranchir d'un tel risque.

L'invention consiste à proposer un couvercle refermable intégrant un tel agent, sans présenter un quelconque risque de contact entre le contenu du récipient auquel il est destiné à s'adapter et l'agent actif mis en oeuvre au sein du couvercle.

Ce dispositif d'obturation d'un récipient comprend :
- tout d'abord, une bague périphérique, destinée à être rapportée au voisinage de l'extrémité supérieure du récipient, définissant l'ouverture d'accès à celui-ci ;
- et un couvercle, rapporté sur ladite bague, ledit couvercle intégrant un réceptacle susceptible de recevoir un agent actif, ledit réceptacle étant obturé au moyen d'un organe d'obturation.

Selon l'invention, l'organe d'obturation du réceptacle est constitué par un film ou opercule poreux, ou microperforé, et la bague périphérique reçoit un opercule, destiné à obturer de manière étanche le contenu du récipient avant une première utilisation. Dans cette configuration, l'organe d'obturation du réceptacle intégrant le principe actif, est destiné à venir en contact étroit et intime avec ledit opercule, lorsque le couvercle est en position de fermeture, de telle sorte à assurer la fermeture étanche dudit réceptacle, afin d'éviter toute altération de ses propriétés. Cette étanchéité est en outre accrue, lorsqu'une légère pression est exercée par le réceptacle sur l'opercule, sous l'action du couvercle.

Selon une première forme de réalisation de l'invention, l'organe d'obturation du réceptacle est poreux, et notamment est perméable à l'air, de telle sorte à autoriser l'action de l'agent actif sur celui-ci, qu'il s'agisse d'absorber l'humidité, ou d'effectuer un traitement anti-moisissures.

Selon une seconde forme de réalisation de l'invention, l'organe d'obturation du réceptacle est microperforé, afin notamment de ne permettre le transit au travers de celui-ci que de composants ciblés, notamment dans le cadre de l'absorption d'oxygène, voire de permettre une absorption puis un relargage de l'humidité, dans le cadre de la mise en oeuvre à titre de principe actif d'agents réhydratants.

La manière dont l'invention peut être réalisée et les avantages qui en découlent ressortiront mieux de l'exemple de réalisation qui suit donné à titre indicatif et non limitatif à l'appui des figures annexées.

La figure 1 est une représentation schématique en perspective de la partie supérieure d'un récipient mettant en oeuvre le couvercle conforme à l'invention, celui-ci étant en position ouverte.

La figure 2 est une vue analogue à la figure 1, selon une seconde forme de réalisation de l'invention.

La figure 3 est une représentation schématique en perspective de la partie supérieure du récipient de la figure 1, le couvercle étant alors fermé.

L'exemple qui suit a plus particulièrement trait à un récipient, dont on souhaite maintenir le volume à l'abri de l'humidité, après première ouverture.

Un tel récipient (1) peut être de toute nature, et de toute section. Il peut notamment être rigide, et dans ce cas là être réalisé en un carton relativement épais, éventuellement aluminisé.

Il peut être également réalisé en un matériau souple, tel que notamment une feuille de matériau plastique, destinée à constituer le corps de l'emballage. On confère à cette feuille la forme souhaitée au moyen d'un mandrin et de pinces venant prendre les bords extrêmes de la feuille afin de les faire se chevaucher bord à bord, typiquement sur une largeur de deux millimètres, puis assurer leur solidarisation sur toute leur hauteur, cette solidarisation étant typiquement réalisée par ultrasons, voire par collage ou thermocollage.

Cette feuille est donc réalisée en matière synthétique, voire en carton, traitée de telle sorte à permettre le soudage par ultrasons ou thermocollage. Le corps ainsi réalisé reçoit à sa base un fond, typiquement constitué d'une coupelle, également réalisée en un matériau synthétique, et dont la forme et les dimensions correspondent bien entendu, à la forme et aux dimensions du corps réalisé lors de l'étape précédente.

La périphérie de cette coupelle présente une gorge au sein de laquelle est destinée à venir s'insérer l'extrémité inférieure dudit corps. Après insertion, il est procédé à une phase de collage ou soudage, afin d'assurer à ce niveau l'étanchéité et l'herméticité requises.

Le couvercle (2) conforme à l'invention est typiquement réalisé en matière plastique, et notamment en polypropylène, par injection en une ou plusieurs étapes.

Il comprend fondamentalement une bague périphérique (3), en l'espèce rigide, destinée à venir s'emmancher au niveau de l'extrémité supérieure du récipient (1) autour de sa périphérie, cette extrémité supérieure constituant l'ouverture d'accès et par ailleurs de vidange au et du contenu dudit récipient.

Cette bague périphérique (3) reçoit un opercule (4), destiné, de manière connue, à assurer l'étanchéité du contenu du récipient (1) avant première utilisation. Pour ce faire, elle est munie d'une patte radiale (11), avantageusement issue de moulage, et destinée à servir de support pour ledit opercule (4), notamment lors de sa mise en place. Cette bague périphérique (3) est rapportée à ladite extrémité supérieure du corps par tout moyen traditionnel, tel que notamment collage ou thermocollage.

Le couvercle proprement dit (6) est articulé au niveau d'une charnière (5) à la bague périphérique (3). Cependant, dans une autre forme de réalisation de l'invention non représentée, ledit couvercle peut être clipsé au niveau de l'un des bords de ladite bague (3).

Selon une caractéristique de l'invention, le fond (10) du couvercle (6) présente un réceptacle (7), avantageusement issu du moulage, et destiné à recevoir et contenir un agent actif, et typiquement un agent déshumidificateur (9), tel que par exemple un gel de silice ou de l'argile.

Le couvercle (6), la bague périphérique (3) et le réceptacle (7) constituent avantageusement un ensemble monobloc, réalisé en matière plastique, et issu de moulage.

Le réceptacle (7) est alors défini par une saillie annulaire, ladite saillie étant avantageusement issue de moulage et s'étendant à partir du fond (10) du couvercle (6). Il s'étend sur une hauteur légèrement supérieure à la hauteur du couvercle, ainsi qu'on peut bien l'observer sur la figure 3. Dans une variante de l'invention non représentée, le couvercle est à ouverture partielle, de telle sorte à réaliser un bec verseur par exemple. Dans cette configuration, le réceptacle est situé sous la partie fixe du couvercle, l'opercule d'étanchéification du récipient étant alors ôté par coulissement, type système à glissières.

Selon une autre forme de réalisation de l'invention non représentée, ledit réceptacle n'est pas issu de moulage avec le couvercle, mais rapporté sur le fond (10) dudit couvercle (6), notamment par clipsage ou encliquetage au niveau d'une bague ménagée à cet effet, notamment par moulage, au niveau dudit fond (10). Cette forme de réalisation présente l'avantage de pouvoir remplir le réceptacle (7) en agent actif (9), indépendamment de la réalisation ou de la pose du couvercle (6) sur l'emballage destiné à le recevoir.

Le réceptacle (7) est obturé au moyen d'un film ou opercule (8) poreux. Il peut être réalisé en polypropylène, et de manière générale en matière plastique, mais également en papier.

Par porosité, on entend la capacité pour le film en question de laisser passer l'air ambiant, chargé d'humidité à l'intérieur du réceptacle (7), afin que l'agent actif qu'il contient puisse effectivement absorber cette humidité. En d'autres termes, l'air environnant ledit réceptacle (7) est susceptible de pouvoir pénétrer à l'intérieur de celui-ci. Ce faisant, l'humidité qu'il véhicule est absorbé par le déshumidificateur (9) qu'il contient.

Selon une caractéristique de l'invention, la hauteur relative du réceptacle (7) par rapport au fond (10) du couvercle (6) est choisie de telle sorte que lorsque le couvercle est fermé (figure 3), notamment par encliquetage sur la bague périphérique (3), le film ou opercule (8) vient en contact intime avec l'opercule (4) ménagé au niveau de la bague périphérique (3).

Cette intimité est avantageusement renforcée en augmentant légèrement la hauteur dudit réceptacle (7) de telle sorte à induire une flèche légère de l'opercule (4) de l'ordre de 2 à 3/10^{ème} de millimètre sous l'action de la pression ainsi exercée par le réceptacle (7) en suite de la fermeture du couvercle (6).

Afin en outre de favoriser la tension de l'opercule (4) sous l'action de la pression exercée par le réceptacle (7) lors de la fermeture du couvercle (6), on oriente les pattes (11) de support dudit opercule vers le haut, et on choisit une épaisseur de matière appropriée pour les constituer, de telle sorte à assurer un effet élastique, également dirigé vers le haut. De sorte que, même sous l'action de la pression exercée par le réceptacle (7), l'opercule (4) demeure en permanence tendu, conférant dès lors un contact très ferme entre le film (8) et l'opercule (4), et partant, assurant l'étanchéité dudit réceptacle (7) nonobstant le caractère poreux du film (8).

En d'autres termes, avant toute première utilisation du récipient (1), le principe actif (9) contenu dans le réceptacle (7) n'est pas soumis à un environnement extérieur et les propriétés pour lesquelles il a été sélectionné ne sont donc pas altérées.

Après première ouverture, donc ouverture du couvercle (6), l'opercule (4) est enlevé de sorte qu'il n'y a plus alors fermeture étanche du réceptacle (7), compte tenu de la porosité du film (8). Ainsi, lors de la fermeture du couvercle (6), le principe actif (9) joue alors son rôle et assure, dans l'exemple décrit, une fonction de déshumidification.

Bien évidemment, l'agent actif peut remplir d'autres propriétés en fonction du contenu du récipient (1). Il peut par exemple être un réhydratant ou un absorbeur d'oxygène. Dans cette configuration, le film (8) est microperforé, la dimensions des perforations étant alors fonction de la taille des molécules qu'il convient de laisser transiter.

L'agent actif peut également absorber ou émettre du dioxyde de carbone. Il peut également s'agir d'un absorbeur ou au contraire, d'un diffuseur d'odeur ou d'essences aromatiques, propres à accentuer l'odeur du produit contenu dans le récipient lors de son ouverture.

Dans une autre forme de réalisation décrite en relation avec la figure 2, le réceptacle (7) est constitué non pas par une saillie annulaire, mais par l'intégralité du fond du couvercle (6). Dans cette configuration, le film ou opercule (8) s'étend selon sensiblement toute la surface du fond (10) afin d'assurer sa fonction d'obturation. Le film (8) est fixé sur une patte radiale, ménagée au niveau de la face latérale interne du couvercle (6), à la hauteur souhaitée.

On conçoit dès lors du fait de la grande simplicité de réalisation du couvercle, les nombreuses applications auxquelles il est destiné.

Compte-tenu du principe technique mis en oeuvre, il est possible de disposer tout à la fois d'un couvercle refermable à l'infini, assurant sa fonction première d'obturation d'un récipient, tout en lui conférant une fonction bien définie, telle que par exemple une déshumidification sans pour autant altérer les propriétés de l'agent actif en question avant première utilisation, de par la mise en place d'un film (8) coopérant avec l'opercule d'étanchéification du contenu du récipient ou de l'emballage.
De la sorte, il devient possible d'optimiser la durée de vie et de conservation de produits, notamment alimentaires.

## Revendications

1. Dispositif d'obturation de l'ouverture d'un récipient (1), comprenant :
• tout d'abord, une bague périphérique (3), destinée à être rapportée au voisinage de l'extrémité supérieure du récipient (1), définissant l'ouverture d'accès à celui-ci.;
• un couvercle (6), rapporté (5) sur ladite bague (3), ledit couvercle intégrant un réceptacle (7) susceptible de recevoir un agent actif (9), ledit réceptacle (7) étant obturé au moyen d'un organe d'obturation (8),
***caractérisé :***
◆ en ce que l'organe d'obturation (8) du réceptacle (7) est constitué par un film ou un opercule poreux, ou microperforé ;
◆ en ce que la bague périphérique (3) reçoit un opercule (4), destiné à obturer de manière étanche le contenu du récipient (1) avant une première utilisation ou ouverture ;
◆ et en ce que l'organe d'obturation (8) du réceptacle (7) est destiné à venir en contact étroit et intime avec ledit opercule (4) lorsque le couvercle (6) est en position de fermeture, de telle sorte à assurer la fermeture étanche du contenu (9) dudit réceptacle, afin d'éviter toute altération des propriétés dudit agent actif (9) avant première utilisation ou ouverture dudit récipient.

2. Dispositif d'obturation de l'ouverture d'un récipient (1) selon la revendication 1, ***caractérisé* en ce que** le réceptacle (7) est défini par une saillie annulaire s'étendant à partir du fond (10) du récipient.

3. Dispositif d'obturation de l'ouverture d'un récipient (1) selon la revendication 1, ***caractérisé* en ce que** le réceptacle (7) est défini par le fond (10) du couvercle (6), et par le film ou opercule (8) d'obturation.

4. Dispositif d'obturation de l'ouverture d'un récipient (1) selon l'une des revendications 1 à 3, ***caractérisé* en ce que** le couvercle (6), la bague périphérique (3) et le réceptacle (7) constituent un ensemble monobloc, réalisé en matière plastique, et issu de moulage.

5. Dispositif d'obturation de l'ouverture d'un récipient (1) selon l'une des revendications 1 à 3, ***caractérisé* en ce que** le réceptacle (7) est rapporté par clipsage ou encliquetage sur le fond (10) du couvercle (6).

6. Dispositif d'obturation de l'ouverture d'un récipient (1) selon l'une des revendications 1 à 3 et 5, ***caractérisé* en ce que** le couvercle (6) est clipsé sur la bague périphérique (3).

7. Dispositif d'obturation de l'ouverture d'un récipient (1) selon l'une des revendications 1 à 6, ***caractérisé* en ce que** le couvercle (6) est articulé sur la bague périphérique (3) au moyen d'une charnière (5).

8. Dispositif d'obturation de l'ouverture d'un récipient (1) selon l'une des revendications 1 à 7, ***caractérisé* en ce que** l'agent actif (9) est un agent choisi dans le groupe comprenant les agents déshumidificateurs, les agents réhydratants, les agents absorbeurs d'oxygène, les agents absorbeur ou diffuseur de dioxyde de carbone, les agents absorbeur ou diffuseur d'odeur(s), les agents anti-moisissures.

9. Dispositif d'obturation de l'ouverture d'un récipient (1) selon l'une des revendications 1 à 8, ***caractérisé* en ce que** le réceptacle (7) exerce une légère pression sur l'opercule (4) de la bague périphérique (3) lorsque le couvercle (6) est en position de fermeture.

## Patentansprüche

1. Verschlußvorrichtung für die Öffnung eines Behälters (1), umfassend:
• zunächst einen Umfangsring (3), welcher dazu bestimmt ist, nahe dem oberen Ende des Behälters (1) angebracht zu werden und dessen Zugangsöffnung begrenzt;
• einen an dem genannten Ring (3) angebrachten (5) Deckel (6), wobei der genannte Deckel ein Behältnis (7) umfaßt, welches einen Wirkstoff (9) aufnehmen kann, wobei das genannte Behältnis (7) mittels eines Verschlußorgans (8) verschlossen ist,
**dadurch gekennzeichnet:**
◆ **daß** das Verschlußorgan (8) des Behältnisses (7) aus einem porösen oder mikroperforierten Film oder Verschlußdeckel besteht;
◆ **daß** der Umfangsring (3) einen Verschlußdeckel (4) aufnimmt, welcher dazu bestimmt ist, den Inhalt des Behälters (1) vor einem ersten Gebrauch oder Öffnen dicht einzuschließen;
◆ und **daß** das Verschlußorgan (8) des Behältnisses (7) dazu bestimmt ist, in engen und innigen Kontakt mit dem genannten Verschlußdeckel (4) zu treten, wenn der Deckel (6) sich in der Schließstellung befindet, so daß der dichte Verschluß des Inhalts (9) des genannten Behältnisses gewährleistet ist, um jegliche Veränderung der Eigenschaften des genannten Wirkstoffes (9) vor dem ersten Gebrauch oder Öffnen des genannten Behälters zu vermeiden.

2. Verschlußvorrichtung für die Öffnung eines Behälters (1) nach Anspruch 1, **dadurch gekennzeichnet, daß** das Behältnis (7) durch eine ringförmige Auskragung begrenzt ist, welche ausgehend vom Boden (10) des Deckels verläuft.

3. Verschlußvorrichtung für die Öffnung eines Behälters (1) nach Anspruch 1, **dadurch gekennzeichnet, daß** das Behältnis (7) durch den Boden (10) des Deckels (6) und durch den Verschlußfilm oder -deckel (8) begrenzt ist.

4. Verschlußvorrichtung für die Öffnung eines Behälters (1) nach einem der Ansprüche 1 bis 3, **dadurch gekennzeichnet, daß** der Deckel (6), der Umfangsring (3) und das Behältnis (7) eine einstückige Anordnung bilden, welche aus Kunststoff und durch Formgießen hergestellt ist.

5. Verschlußvorrichtung für die Öffnung eines Behälters (1) nach einem der Ansprüche 1 bis 3, **dadurch gekennzeichnet, daß** das Behältnis (7) durch Aufclipsen oder Einrasten an dem Boden (10) des Deckels (6) angebracht ist.

6. Verschlußvorrichtung für die Öffnung eines Behälters (1) nach einem der Ansprüche 1 bis 3 und 5, **dadurch gekennzeichnet, daß** der Deckel (6) auf den Umfangsring (3) aufgeclipst ist.

7. Verschlußvorrichtung für die Öffnung eines Behälters (1) nach einem der Ansprüche 1 bis 6, **dadurch gekennzeichnet, daß** der Deckel (6) an dem Umfangsring (3) mittels eines Scharniers (5) angelenkt ist.

8. Verschlußvorrichtung für die Öffnung eines Behälters (1) nach einem der Ansprüche 1 bis 7, **dadurch gekennzeichnet, daß** der Wirkstoff (9) ein Stoff ist, welcher aus der Gruppe ausgewählt ist, welche Entfeuchtungsmittel, Befeuchtungsmittel, Sauerstoff absorbierende Mittel, Kohlendioxid absorbierende oder verteilende Mittel, Geruch oder Gerüche absorbierende oder verteilende Mittel und Anti-Schimmel-Mittel umfaßt.

9. Verschlußvorrichtung für die Öffnung eines Behälters (1) nach einem der Ansprüche 1 bis 8, **dadurch gekennzeichnet, daß** das Behältnis (7) einen leichten Druck auf den Verschlußdeckel (4) des Umfangsrings (3) ausübt, wenn sich der Deckel (6) in der Schließstellung befindet.

## Claims

1. Device for closing off the opening of a container (1), comprising:
• first, a peripheral ring (3), designed to be attached near the top of the container (1), defining the opening for access to said container;
• a lid (6), attached (5) to the said ring (3), the said lid incorporating a receptacle (7) that can house an active agent (9), the said receptacle (7) being closed off by means of a closure member (8),
**characterized:**
■ **in that** the closure member (8) of the receptacle (7) consists of a porous or microperforated film or membrane;
■ **in that** the peripheral ring (3) receives a cover (4) designed to seal closed the contents of the container (1) before a first use or opening; and
■ **in that** the closure member (8) of the receptacle (7) is designed to come into close, intimate contact with the said cover (4) when the lid (6) is in the closed position, so as to ensure that the contents (9) of the said receptacle are sealed closed to prevent any deterioration in the properties of the said active agent (9) before the said container is first used or opened.

2. Device for closing off the opening of a container (1) according to Claim 1, **characterized in that** the receptacle (7) is defined by an annular protuberance projecting from the bottom (10) of the lid.

3. Device for closing off the opening of a container (1) according to Claim 1, **characterized in that** the receptacle (7) is defined by the bottom (10) of the lid (6) and by the closure film or membrane (8).

4. Device for closing off the opening of a container (1) according to one of Claims 1 to 3, **characterized in that** the lid (6), the peripheral ring (3) and the receptacle (7) constitute a one-piece assembly made of plastic by moulding.

5. Device for closing off the opening of a container (1) according to one of Claims 1 to 3, **characterized in that** the receptacle (7) is attached to the bottom (10) of the lid (6) by clipping or snap-fastening.

6. Device for closing off the opening of a container (1) according to one of Claims 1 to 3 and 5, **characterized in that** the lid (6) is clipped onto the peripheral ring (3).

7. Device for closing off the opening of a container (1) according to one of Claims 1 to 6, **characterized in that** the lid (6) is articulated to the peripheral ring (3) by means of a hinge (5).

8. Device for closing off the opening of a container (1) according to one of Claims 1 to 7, **characterized in that** the active agent (9) is an agent chosen from the group comprising dehumidifiers, rehydrating agents, oxygen absorbers, carbon dioxide absorbers or diffusers, odour absorbers or diffusers, and mould inhibitors.

9. Device for closing off the opening of a container (1) according to one of Claims 1 to 8, **characterized in that** the receptacle (7) exerts slight pressure on the cover (4) of the peripheral ring (3) when the lid (6) is in the closed position.
